# FASCICULE DE BREVET EUROPEEN

(11) **EP 3 621 891 B1**
(45) Date de publication et mention de la délivrance du brevet: **15.12.2021**
(21) Numéro de dépôt: 17742198.9
(22) Date de dépôt: 07.07.2017
(51) Int. Cl.: B65D 35/14

(54) **ENSEMBLE D'UNE TÊTE ET D'UNE JUPE DE TUBE**
ANORDNUNG EINER TUBENWAND UND EINES TUBENKOPFES
TUBE SKIRT AND HEAD ASSEMBLY

(43) Date de publication de la demande: 18.03.2020
(73) Titulaire: Albéa Services, 92230 Gennevilliers (FR)
(72) Inventeur: MAURICE, Thierry, 51000 Chalons en Champagne (FR); JAMMET, Jean-Claude, 80090 Amiens (FR)
(74) Mandataire: Gevers & Orès
(86) Numéro de dépôt international: PCT/EP2017/067172
(87) Numéro de publication internationale: WO 2019/007537

(56) Documents cités:
- GB-A- 1 118 632
- JP-A- 2013 233 982
- JP-U- S59 121 345
- US-A- 3 669 323

## Description

La présente invention concerne le domaine des tubes souples, et plus précisément des têtes de tels tubes.

Les tubes souples sont communément constitués d'une tête de tube associée à une jupe, la tête de tube comprenant un goulot pour l'extraction d'un produit contenu dans le tube, tandis que la jupe forme le volume interne du tube adapté pour recevoir un produit.

La jupe est conventionnellement formée d'une feuille multicouche, adaptée pour présenter des propriétés de résistance mécanique et d'étanchéité satisfaisantes.

La tête de tube est en revanche communément réalisée par injection de matériau plastique, ce qui peut s'avérer non satisfaisant pour certaines applications du fait de la nature très réactive de certains produits et de la pénétration de certains gaz et liquides dans le tube, ce qui altère le contenu du tube, ou au contraire la fuite de certains composants du contenu du tube, ce qui conduit à la dégradation du produit lui-même ainsi qu'à l'altération de l'aspect visuel du tube.

Afin de répondre à cette problématique, plusieurs solutions ont été proposées. A titre d'exemple, les documents US 3669323 et GB 1118632 proposent de placer dans la région de la tête de tube un insert, ou rondelle, se conformant à la face interne de l'épaule de la tête de tube de manière à former une barrière protectrice séparant la tête de tube du produit contenu dans le tube. Il permet ainsi de limiter l'infiltration et la fuite des composants indésirables au travers de la tête du tube et protège la tête du tube et le contenu du tube. De tels inserts peuvent notamment comprendre une couche métallique et/ou une couche en éthylène-alcool vinylique (EVOH).

De telles structures de tête de tube sont cependant complexes et coûteuses à réaliser. Notamment, il est difficile de positionner, en particulier de centrer, l'insert de façon à ce que l'épaule de la tête de tube soit correctement protégée. Or, l'insert doit être bien positionné, en particulier dans le cas d'inserts métalliques pour limiter la corrosion de l'insert, par exemple. Un mauvais positionnement pourrait également conduire à des déformations plastiques importantes de l'insert et amoindrir ses propriétés de barrière. Les périodes prolongées de stockage du produit pourraient alors conduire à une détérioration de la tête de tube et/ou du produit.

Il y a par ailleurs une discontinuité de l'effet barrière dans la zone de raccordement de la jupe à la tête de tube.

La présente invention vise à proposer une structure ne présentant pas de tels inconvénients.

A cet effet, la présente invention propose un ensemble d'une tête de tube et d'une jupe, ladite tête de tube étant adaptée pour être associée à la jupe de manière à former un volume interne du tube, ladite tête de tube comprenant un corps, ledit corps comprenant un goulot et une épaule reliée au goulot, ladite tête de tube comprenant en outre un insert de diamètre D disposé en contact avec ladite épaule, de manière à former une barrière entre le corps et le produit contenu dans le volume interne, ledit insert fermant le goulot, ladite épaule présentant une portion périphérique orientée selon un axe longitudinale de la jupe, ledit insert comprenant un prolongement périphérique orienté parallèlement audit axe longitudinal, et une région périphérique correspondant à une portion de l'insert montée en appui contre une surface complémentaire du corps, ladite région périphérique présentant une forme de révolution ne s'étendant pas au-delà d'un volume cylindrique de diamètre D et de hauteur h, le ratio h/D étant inférieur à 0,1, de sorte de l'insert est relativement plat.

Par son orientation, le prolongement conforme à l'invention permet d'améliorer le bon positionnement de l'insert sur la tête de tube par un effet de centrage. On assure de la sorte une protection correcte de l'épaule de la tête de tube. De plus, on limite le risque de déformations plastiques de celui-ci qui pourraient engendrer un affaiblissement de ses propriétés de barrière. Parallèlement, ledit prolongement permet de limiter la discontinuité de l'effet barrière entre la jupe et l'insert. L'invention permet ainsi de disposer d'une tête de tube présentant un insert formant un opercule isolant de manière particulièrement efficace le volume interne du tube préalablement à sa première utilisation.

Selon différents modes de réalisation de l'invention, qui pourront être pris ensemble ou séparément :
- ledit corps est réalisé en matière plastique,
- ledit goulot présente à une première extrémité une ouverture par laquelle un produit est extrait du volume interne du tube,
- ladite épaule est reliée à une seconde extrémité ou pied du goulot opposée à la première extrémité,
- ledit insert comprend une portion centrale fermant le goulot, autrement dit, ladite portion centrale est la partie de l'insert se trouvant dans le prolongement d'un conduit de passage du produit à travers le goulot, encore autrement dit, ladite portion centrale est la partie de l'insert correspondant à la projection dudit conduit sur ledit insert selon une direction d'extension du goulot,
- ladite portion centrale forme un disque non ajouré adapté pour obturer le goulot,
- ladite portion centrale comprend une déformation permettant en particulier de renforcer le centrage de l'insert sur la tête de tube,
- ladite déformation est configurée pour coopérer avec le goulot,
- ladite déformation est dans l'alignement du goulot, autrement dit, des bords périphériques de la déformation correspondent à un bord périphérique interne d'une extrémité longitudinale inférieure dudit goulot,
- ladite déformation est une déformation d'au moins une partie de l'insert, notamment de sa portion centrale
- ladite déformation est préformée sur l'insert,
- ladite déformation est orientée vers l'intérieur du goulot,
- ladite déformation est concave, notamment en forme de dôme,
- ladite déformation, notamment ledit dôme, est circulaire de diamètre D_{d} et de hauteur h_{d}, D_{d} étant sensiblement identique ou inférieur au diamètre de la section interne dudit goulot et/ou un ratio h_{d}/D_{d} étant inférieur à 1/3, voire 0,15, notamment 0,10,
- ledit insert est disposé de manière sensiblement perpendiculaire à un axe longitudinal du goulot,
- ledit insert est formé d'un matériau multicouche,
- ledit matériau multicouche comprend une couche barrière métallique, en aluminium et/ou une couche barrière en éthylène-alcool vinylique (EVOH),
- ladite portion centrale comprend une partie plane au droit du pied du goulot, ledit insert comprenant en outre une première zone tronconique prolongeant ladite partie plane et une deuxième zone présentant une tronconicité plus forte, ladite deuxième zone reliant la première zone et le prolongement périphérique de l'insert,
- ledit prolongement périphérique de l'insert forme un angle α compris entre 120 et 160° avec la deuxième zone de l'insert,
- ladite jupe recouvre ladite tête de tube au niveau de ladite portion périphérique en se prolongeant vers le goulot, notamment au droit de la deuxième zone tronconique de l'insert,
- ladite partie plane de l'insert se raccorde à ladite déformation, notamment audit dôme, en particulier selon un arrondi,
- ledit insert comprend une région périphérique correspondant à une portion de l'insert montée en appui contre une surface complémentaire du corps, ladite région périphérique ou une partie de ladite région présentant une forme de révolution ne s'étendant pas au-delà d'un volume cylindrique de diamètre D et de hauteur h, le ratio h/D étant inférieur à préférentiellement 0,08, encore plus préférentiellement 0,065, le diamètre D correspondant au diamètre de l'insert.

Autrement dit, selon ce dernier aspect de l'invention, ledit insert est sensiblement plat, tout du moins en considérant l'insert sans son éventuelle déformation. On constate d'ailleurs que, dans une telle configuration, le bon positionnement de l'insert dans la tête de tube est d'autant plus problématique. En effet, plus l'insert est plat, plus son centrage sur la tête de tube est délicat puisque la forme de l'insert elle-même ne contribue alors plus à son positionnement. Le bon positionnement de l'insert dépendra donc d'autant plus du prolongement périphérique, renforcé le cas échéant par un effet de centrage apporté par la déformation. Le rapport hd/h pourra en ce sens être avantageusement supérieur à 0,2, voire 0,3, voire encore 0,35.

L'ensemble conforme à l'invention peut encore comprendre :
- un bouchon,
- ledit bouchon est adapté pour être vissé sur ledit goulot,
- ledit bouchon comprend un perforateur adapté de manière à permettre la perforation dudit insert pour réaliser une ouverture dans l'insert,
- ledit perforateur est configuré pour percer l'insert autour de ladite déformation, notamment à la base du dôme.

D'autres caractéristiques, buts et avantages de l'invention ressortiront de la description qui suit, qui est purement illustrative et non limitative, et qui doit être lue en regard des dessins annexés, sur lesquels :
- La figure 1 présente une vue en coupe d'une tête de tube selon un aspect de l'invention,
- La figure 2 illustre un détail, repéré A à la figure 1.

Sur l'ensemble des figures, les éléments communs sont repérés par des références numériques identiques.

La figure 1 présente une vue en coupe d'une tête de tube 1 selon un aspect de l'invention. La tête de tube 1 comprend un corps 11 comprenant une épaule 2 et un goulot 3 lié à l'épaule 2. Le corps 11 est typiquement en matière plastique, par exemple en polyéthylène et/ou en polypropylène.

L'épaule 2 est liée à une jupe 4, partiellement illustrée, en pointillés, formant le corps du tube associé et définissant ainsi un volume interne du tube.

Le goulot 3 définit un conduit interne 5, servant à la distribution d'un produit contenu dans le volume interne du tube. Dans le mode de réalisation représenté, le goulot 3 comprend un filetage externe 31 adapté pour permettre de visser un bouchon sur ledit goulot 3.

La tête de tube 1 est liée à la jupe 4, typiquement en surmoulant la tête de tube 1 sur la jupe 4, ou par exemple par soudage ou collage en assemblant la jupe 4 sur la tête de tube 1 formée préalablement, notamment par injection ou par injection compression, ou par toutes autres techniques.

La jupe 4 est typiquement formée de plastique et/ou de métal laminé; par exemple un assemblage multicouches comprenant une ou plusieurs couches de matériau métallique tel que de l'Aluminium, et une ou plusieurs couches de plastique, tel que le polyéthylène.

La tête de tube 1 comprend en outre un insert 6 disposé au contact de l'épaule 2, typiquement au contact d'une face 21 de l'épaule 2 orientée vers le volume interne du tube défini par la jupe 4. L'insert 6 est ainsi disposé en contact direct contre la face 21 de l'épaule 2, cette mise en contact étant réalisée par le surmoulage du corps 11 de la tête de tube 1 sur l'insert 6 qui permet notamment de fixer l'insert 6 au corps 11 de la tête de tube 1. Ladite face 21 de l'épaule 2 définit ainsi une surface d'appui plane ou sensiblement plane de manière à pouvoir recevoir l'insert 6.

Typiquement ledit insert 6 est formé d'un matériau multicouche comprenant une couche barrière limitant l'infiltration et la fuite des composants indésirables au travers de la tête du tube.

Les inserts 6 communément utilisés sont typiquement composés de deux couches de matériau plastique entourant la couche barrière intermédiaire. Les deux couches de matériau plastique servent à isoler la couche métallique du produit contenu dans le tube, qui est susceptible de la détériorer. La couche barrière comprend typiquement une couche métallique, notamment aluminium, et/ou une couche en éthylène-alcool vinylique (EVOH). Un exemple de structure d'insert 6 est un insert multicouche de type Polyéthylène-Aluminium-Polyéthylène.

L'insert 6 comprend ici une portion centrale 63 et une région périphérique 64, la portion centrale 63 formant un disque non ajouré adapté pour obturer le goulot 3 de la tête de tube 1.

L'insert 6, et plus particulièrement sa portion centrale 63 forme ainsi un opercule, scellant le volume interne du tube défini par la jupe 4 et protégeant le produit qu'il contient.

Selon l'invention et comme cela est plus visible figure 2, ladite épaule 2 présente une portion périphérique 70 orientée selon un axe longitudinale de la jupe, ici identique à l'axe longitudinale X du goulot, et ledit insert 6 comprend un prolongement périphérique 72 orienté parallèlement audit axe longitudinal. Un tel prolongement longitudinal favorise la continuité de l'effet barrière et un bon positionnement de l'insert par rapport à l'épaule 2. Ledit prolongement périphérique 72 présente une longueur axiale limitée, typiquement inférieure à 1 mm, voire 0,5 mm.

Dans le mode de réalisation illustré, ladite portion centrale 63 comprend une partie plane 74 au droit d'un pied 76 du goulot. Ledit insert 6 comprend en outre une première zone tronconique 78 prolongeant ladite partie plane 74 et une deuxième zone 80 présentant une tronconicité plus forte, ladite deuxième zone 80 reliant la première zone 78 et le prolongement périphérique 72 de l'insert. Autrement dit, la première et la deuxième zones tronconiques 78, 80 forment avec le prolongement périphérique la partie périphérique 64 de l'insert 6.

Avantageusement, ladite portion centrale 63 comprenant une déformation 8 qui pourra contribuer au centrage de l'insert. Il s'agit ici d'une déformation en forme de dôme située dans l'alignement du goulot 3. Ladite déformation 8 est, notamment, concave, c'est-à-dire saillant à l'intérieur du goulot.

De façon avantageuse, ledit dôme est circulaire de diamètre D_{d} et de hauteur h_{d} tel que représenté sur la figure 1 où la hauteur h_{d} et le diamètre D_{d} à prendre en compte ont été indiqués. Le diamètre D_{d} est sensiblement identique ou inférieur au diamètre de la section interne dudit goulot 3. Le ratio h_{d}/D_{d} est inférieur à 1/3, préférentiellement inférieur à 0,15, notamment 0,10.

Au besoin, la déformation est préformée sur l'insert 6. Une telle déformation est ainsi facilement détectable pour permettre le bon positionnement de l'insert 6 et plus particulièrement son centrage dans la tête de tube 1. Ladite déformation pourra aussi intervenir lors du surmoulage de la tête de tube 1.

Cela étant, selon un autre mode de réalisation, non-illustré, ladite déformation de l'insert pourra être convexe, c'est-à-dire saillant vers l'intérieur du volume interne.

Dans l'un comme dans l'autre cas, il est possible que ladite déformation de l'insert 6 soit configurée pour coopérer avec un poinçon de moulage de ladite tête de tube 1.

De façon avantageuse la région périphérique 64 de l'insert 6 ou une partie de la région périphérique 64 est sensiblement plane. A titre d'exemple, pour une tête de tube 1 présentant une forme de révolution, il est compris dans un volume cylindrique de diamètre D et de hauteur h, un ratio de la valeur h/D étant inférieur à 0,1, préférentiellement 0,08, encore plus préférentiellement 0,065, le diamètre D correspondant au diamètre de l'insert 6, tel qu'illustré figure 1 où la hauteur de h à prendre en compte a également été indiquée.

Autrement dit, même si l'insert 6 présente une ou des portions tronconiques, celle-ci présente un angle au sommet suffisamment grand, notamment supérieur à 80°, voire 85°, au moins pour la première zone tronconique 78. Ladite deuxième zone tronconique 80 pourra présenter un angle au sommet supérieur, par exemple compris entre 40 et 60°.

Une telle caractéristique présente l'avantage de limiter les sollicitations qu'apporte sur l'insert 6 des formes coniques trop marquées, c'est-à-dire, avec un angle au sommet trop faible. En effet, de telles formes entrainent un travail de l'insert 6 lors de sa formation, un tel travail risquant d'affaiblir ledit insert 6, en particulier sa couche de barrière métallique.

Dans le même but, ledit prolongement périphérique 72 de l'insert 6 forme un angle α compris entre 120 et 160° avec la deuxième zone tronconique 80 de l'insert. On évite de la sorte un angle trop vif entre ledit prolongement périphérique 72 et ladite deuxième zone tronconique 80.

Dans ces différents modes de réalisation, la région périphérique 64 est montée en contact d'une surface complémentaire du corps 11, tandis que la portion centrale 63 forme un opercule adapté pour obturer le goulot 3 de la tête de tube 1 préalablement à sa première utilisation lors de laquelle ladite portion centrale est perforée au moins partiellement par un perforateur.

L'insert 6 est avantageusement arrondi entre sa partie plane 74 et le dôme 8. Un angle entre ladite partie plane 74 et une tangente au dôme au niveau de sa périphérie est compris, par exemple, entre 0 et 15°, notamment entre 5 et 10°.

Préférentiellement, pour l'amélioration de la continuité de l'effet barrière, ladite jupe 4 recouvre ladite tête de tube au niveau de ladite portion périphérique 70 en se prolongeant vers le goulot, notamment au droit de la deuxième zone tronconique 80 de l'insert 6.

Une face interne de ladite jupe 4 est située en regard d'une face externe de l'épaule 2. Une face interne de ladite épaule 2 est située en regard d'une face externe dudit insert 6. Une face interne de l'insert 6 est située en regard de l'intérieur du tube.

Avantageusement, ledit prolongement périphérique 72 présente une tranche distale 82 protégée par la matière de l'épaule 2.

La perforation de l'insert 6 par le perforateur forme certes une bordure périphérique interne de l'insert par laquelle la couche intermédiaire métallique est exposée. Toutefois, compte tenu de la durée de vie d'un tel tube après sa première utilisation, le risque de dégradation de l'insert 6 après sa perforation est négligeable.

En effet, la durée de conservation d'un tube dans son état avec l'insert non perforé, correspondant par exemple à son stockage, sa manutention, son transport, est conventionnellement très supérieure à sa durée de conservation après sa première utilisation.

La protection de l'insert 6 préalablement à la première utilisation du tube associé et donc son bon positionnement dans la tête de tube 1 est un facteur important de la bonne conservation du produit contenu par le tube, ce que permet de réaliser la présente invention.

La tête de tube selon l'invention est typiquement associée à un bouchon perforateur, non-illustré.

Le bouchon perforateur est, par exemple réversible. Il présente une première extrémité munie d'un taraudage interne adapté pour coopérer avec le filetage externe 31 du goulot 3 et ainsi visser le bouchon perforateur sur la tête de tube 1, et une seconde extrémité munie d'un perforateur adapté pour être inséré dans le goulot 3 et perforer tout ou partie de l'insert 6, et plus précisément tout ou partie de sa portion centrale 63 obturant le goulot 3.

Le perforateur est avantageusement dimensionné de manière à ce que lorsque le bouchon perforateur est en appui contre le goulot 3, l'extrémité perforante du perforateur vienne dépasser la position de l'insert 6 dans la tête de tube 1 et puisse le perforer, permettant ainsi à l'utilisateur de réaliser une ouverture faisant communiquer le volume interne du tube et le conduit interne 5 du goulot de manière à pouvoir se servir du produit contenu dans le volume interne.

## Revendications

1. Ensemble d'une tête de tube (1) et d'une jupe, ladite tête de tube étant adaptée pour être associée à la jupe (4) de manière à former un volume interne du tube, ladite tête de tube (1) comprenant un corps (11), ledit corps comprenant un goulot (3) et une épaule (2) reliée au goulot (3), ladite tête de tube (1) comprenant en outre un insert (6) de diamètre D disposé en contact avec ladite épaule (2), de manière à former une barrière entre le corps (11) et le produit contenu dans le volume interne, ledit insert (6) fermant le goulot (3), ladite épaule (2) présentant une portion périphérique (70) orientée selon un axe longitudinale de la jupe (4), ledit insert (6) comprenant un prolongement périphérique (72) orienté parallèlement audit axe longitudinal, et une région périphérique (64) correspondant à une portion de l'insert montée en appui contre une surface complémentaire du corps, l'ensemble (1) étant **caractérisé en ce que** ladite région périphérique présente une forme de révolution ne s'étendant pas au-delà d'un volume cylindrique de diamètre D et de hauteur h, le ratio h/D étant inférieur à 0,1 de sorte que l'insert (6) est relativement plat.

2. Ensemble selon la revendication précédente, dans laquelle ledit insert (6) comprend une portion centrale (63) fermant le goulot (3), ladite portion centrale comprenant une déformation (8).

3. Ensemble selon la revendication précédente, dans laquelle la déformation (8) est dans l'alignement du goulot (3).

4. Ensemble selon l'une quelconque des revendications 2 ou 3, dans laquelle la déformation (8) est une déformation d'au moins une partie de ladite portion centrale (63) de l'insert (6).

5. Ensemble selon l'une quelconque des revendications 2 à 4, dans laquelle ladite déformation (8) est préformée sur l'insert (6).

6. Ensemble selon l'une quelconque des revendications 2 à 5, dans laquelle ladite déformation (8) est orientée vers l'intérieur du goulot (3).

7. Ensemble selon l'une quelconque des revendications 2 à 6, dans laquelle ladite déformation (8) est en forme de dôme.

8. Ensemble selon l'une quelconques des revendications 2 à 7, dans laquelle ladite déformation (8) est circulaire de diamètre D_{d} et de hauteur h_{d}, D_{d} étant sensiblement identique ou inférieur au diamètre de la section interne dudit goulot (3) et/ou un ratio h_{d}/D_{d} étant inférieur à 1/3.

9. Ensemble selon l'une quelconque des revendications 2 à 8 dans lequel ladite portion centrale (63) comprend une partie plane (74) au droit d'un pied (76) du goulot (3), ledit insert (6) comprenant en outre une première zone tronconique (78) prolongeant ladite partie plane (74) et une deuxième zone (80) présentant une tronconicité plus forte, ladite deuxième zone (80) reliant la première zone (78) et le prolongement périphérique (72) de l'insert (6).

10. Ensemble selon la revendication précédente dans lequel ledit prolongement périphérique (72) de l'insert (6) forme un angle α compris entre 120 et 160° avec la deuxième zone (80) de l'insert (6).

11. Ensemble selon l'une quelconque des revendications précédentes dans lequel ladite jupe (4) recouvre ladite tête de tube au niveau de ladite portion périphérique (70) en se prolongeant vers le goulot.

12. Ensemble (1) selon l'une quelconque des revendications précédentes, comprenant en outre un bouchon adapté pour être vissé sur ledit goulot (3), ledit bouchon comprenant un perforateur adapté de manière à permettre la perforation dudit insert (6) pour réaliser une ouverture dans l'insert (6).

13. Tête de tube pour un ensemble selon l'une quelconque des revendications précédentes.

## Patentansprüche

1. Montage aus einem Tubenkopf (1) und einem Mantel, wobei der Tubenkopf dazu geeignet ist, mit dem Mantel (4) verbunden zu werden, um ein Innenvolumen der Tube zu bilden, wobei der besagte Tubenkopf (1) einen Körper (11) umfasst, wobei der besagte Körper einen Hals (3) und eine mit dem Hals (3) verbundene Schulter (2) umfasst, wobei der besagte Tubenkopf (1) ferner einen Einsatz (6) mit einem Durchmesser D umfasst, der in Kontakt mit der Schulter (2) angeordnet ist, um eine Barriere zwischen dem Körper (11) und dem in dem Innenvolumen enthaltenen Produkt zu bilden, wobei der besagte Einsatz (6) den Hals (3) verschließt, wobei die besagte Schulter (2) einen Umfangsabschnitt (70) aufweist, der entlang einer Längsachse des Mantels (4) ausgerichtet ist, wobei der besagte Einsatz (6) eine Umfangsverlängerung (72) umfasst, die parallel zu der besagten Längsachse ausgerichet ist, und einen Umfangsbereich (64), der einem Abschnitt des Einsatzes entspricht, der so montiert ist, dass er an einer komplementären Oberfläche des Körpers anliegt, wobei die Montage (1) **dadurch gekennzeichnet ist, dass** der besagte Umfangsbereich eine Umlaufform aufweist, die sich nicht über ein zylindrisches Volumen mit einem Durchmesser D und einer Höhe h hinaus erstreckt, wobei das Verhältnis h/D kleiner als 0,1 ist, sodass der Einsatz (6) relativ flach ist.

2. Montage nach dem vorstehenden Anspruch, worin der besagte Einsatz (6) einen zentralen Abschnitt (63) aufweist, der den Hals (3) verschließt, wobei der besagte zentrale Abschnitt eine Verformung (8) umfasst.

3. Montage nach dem vorstehenden Anspruch, worin die Verformung (8) mit dem Hals (3) fluchtet.

4. Montage nach einem der Ansprüche 2 oder 3, worin die besagte Verformung (8) eine Verformung mindestens eines Abschnitts des besagten zentralen Abschnitts (63) des Einsatzes (6) ist.

5. Montage nach einem der Ansprüche 2 bis 4, worin die besagte Verformung (8) an dem Einsatz (6) vorgeformt ist.

6. Montage nach einem der Ansprüche 2 bis 5, worin die besagte Verformung (8) zum Inneren des Halses (3) gerichtet ist.

7. Montage nach einem der Ansprüche 2 bis 6, worin die besagte Verformung (8) kuppelförmig ist.

8. Montage nach einem der Ansprüche 2 bis 7, worin die besagte Verformung (8) kreisförmig mit einem Durchmesser D_{d} und einer Höhe h_{d} ist, wobei D_{d} im Wesentlichen gleich oder kleiner als der Durchmesser des Innenquerschnitts des besagten Halses (3) und/oder ein Verhältnis h_{d}/D_{d} kleiner als 1/3 ist.

9. Montage nach einem der Ansprüche 2 bis 8, worin der besagte zentrale Abschnitt (63) einen ebenen Abschnitt (74) rechtwinklig zu einem Fuß (76) des Halses (3) aufweist, wobei der besagte Einsatz (6) ferner einen ersten kegelstumpfartigen Bereich (78), der den besagten ebenen Abschnitt (74) verlängert, und einen zweiten Bereich (80), der eine größere Kegelstumpfartigkeit aufweist, umfasst, wobei der besagte zweite Bereich (80) den ersten Bereich (78) und die Umfangsverlängerung (72) des Einsatzes (6) verbindet.

10. Montage nach dem vorstehenden Anspruch, worin die besagte Umfangsverlängerung (72) des Einsatzes (6) mit dem zweiten Bereich (80) des Einsatzes (6) einen Winkel α zwischen 120 und 160° bildet.

11. Montage nach einem der vorstehenden Ansprüche, bei der der besagte Mantel (4) den besagten Tubenkopf an dem Umfangsabschnitt (70) abdeckt, indem er sich in Richtung des Halses verlängert.

12. Montage (1) nach einem der vorstehenden Ansprüche, die ferner einen Verschluss umfasst, der geeignet ist, auf den besagten Hals (3) geschraubt zu werden, wobei der besagte Verschluss eine Lochvorrichtung umfasst, die geeignet ist, eine Perforation des besagten Einsatzes (6) zu ermöglichen, um eine Öffnung in dem Einsatz (6) herzustellen.

13. Tubenkopf für eine Montage nach einem der vorstehenden Ansprüche.

## Claims

1. Assembly of a tube head (1) and a skirt, said tube head being capable of being associated with the skirt (4) in such a way as to form an inner volume of the tube, said tube head (1) comprising a body (11), said body comprising a neck (3) and a shoulder (2) connected to the neck (3), said tube head (1) further comprising an insert (6) of diameter D arranged in contact with said shoulder (2), so as to form a barrier between the body (11) and the product contained in the inner volume, said insert (6) closing the neck (3), said shoulder (2) having a peripheral portion (70) oriented along a longitudinal axis of the skirt (4), said insert (6) comprising a peripheral extension (72) oriented parallel to said longitudinal axis, and a peripheral region (64) corresponding to a portion of the insert mounted in abutment against a complementary surface of the body, the assembly (1) being **characterised in that** said peripheral region has a shape of revolution not extending beyond a cylindrical volume of diameter D and height h, the ratio h/D being less than 0.1 so that the insert (6) is relatively flat.

2. Assembly according to the preceding claim, wherein said insert (6) comprises a central portion (63) closing the neck (3), said central portion comprising a deformation (8).

3. Assembly according to the preceding claim, wherein the deformation (8) is in alignment with the neck (3).

4. Assembly according to any one of claims 2 or 3, wherein the deformation (8) is a deformation of at least part of said central portion (63) of the insert (6).

5. Assembly according to any one of claims 2 to 4, wherein said deformation (8) is preformed on the insert (6).

6. Assembly according to any one of claims 2 to 5, wherein said deformation (8) is oriented towards the interior of the neck (3).

7. Assembly according to any one of claims 2 to 6, wherein said deformation (8) is dome-shaped.

8. Assembly according to any one of claims 2 to 7, wherein said deformation (8) is circular of diameter D_{d} and height h_{d}, D_{d} being substantially the same as or less than the diameter of the inner section of said neck (3) and/or a ratio h_{d}/D_{d} being less than 1/3.

9. Assembly according to any one of claims 2 to 8 wherein said central portion (63) comprises a flat part (74) in line with a foot (76) of the neck (3), said insert (6) further comprising a first truncated cone-shaped area (78) extending said flat part (74) and a second area (80) having a greater truncated cone shape, said second area (80) connecting the first area (78) and the peripheral extension (72) of the insert (6).

10. Assembly according to the preceding claim wherein said peripheral extension (72) of the insert (6) forms an angle α of between 120 and 160° with the second area (80) of the insert (6).

11. Assembly according to any one of the preceding claims wherein said skirt (4) covers said tube head at said peripheral portion (70) by extending towards the neck.

12. Assembly (1) according to any one of the preceding claims, further comprising a cap adapted to be screwed onto said neck (3), said cap comprising a perforator adapted to allow perforation of said insert (6) to make an opening in the insert (6).

13. Tube head for an assembly according to any one of the preceding claims.
